# FASCICULE DE BREVET EUROPEEN

(11) **EP 0 376 836 B1**
(45) Date de publication et mention de la délivrance du brevet: **01.12.1993**
(21) Numéro de dépôt: 89403648.2
(22) Date de dépôt: 22.12.1989
(51) Int. Cl.: F01L 9/02, F02B 33/28, F02M 69/10

(54) **Dispositif pour introduire un mélange carburé dans une chambre d'un moteur à deux temps**
Vorrichtung zum Einbringen eines Gemisches in eine Brennkammer eines Zweitaktmotors
Device for introducing a carburetted mixture to the combustion chamber of a two-stroke engine

(30) Priorité: 30.12.1988 FR 8817601
(43) Date de publication de la demande: 04.07.1990
(73) Titulaire: INSTITUT FRANCAIS DU PETROLE, 92502 Rueil-Malmaison (FR)
(72) Inventeur: Maissant, Jean-Pierre, F-92500 Rueil Malmaison (FR)

(56) Documents cités:
- DE-C- 603 173
- FR-A- 2 617 240
- GB-A- 2 122 257
- US-A- 1 361 109
- US-A- 2 595 775

## Description

La présente invention concerne un dispositif et un procédé pour introduire sous pression un mélange carburé dans une chambre d'un cylindre d'un moteur deux temps, à combustion interne.

Plus particulièrement, l'invention fournit un organe d'assistance pour la commande d'une soupape automatique disposé entre l'extrémité d'une canalisation d'introduction du mélange et la chambre du cylindre.

Il est connu d'utiliser des soupapes, telles des clapets, coopérant avec des moyens de rappel, s'actionnant sous l'effet des différences de pression entre chacune de leurs faces, pour introduire un mélange carburé dans la chambre d'un cylindre. Cependant, en raison notamment des forces d'inertie comparées aux forces dues aux différences de pression, et des affolements possibles des moyens de rappel lorsque leur fréquence de fonctionnement est voisine de leur fréquence de résonance, ces soupapes ne peuvent pas être utilisées dès lors que les différences de pressions sont trop faibles et que leur vitesse d'actionnement est trop grande.

La présente invention fournit un dispositif présentant notamment les avantages des dispositifs antérieurs à soupape automatique, tels que tenue thermique, ouverture rapide et à large passage, et utilisable en particulier lorsque la différence de pression entre la chambre du cylindre et la canalisation d'introduction du mélange carburé, est faible.

Ce dispositif offre en outre l'avantage de pouvoir être sensible aux variations de pression d'un élément du moteur, cet élément étant judicieusement choisi pour permettre un fonctionnement optimal du dispositif.

Plus précisément, ce dispositif se caractérise en ce qu'il comporte un organe d'assistance comportant un élément de séparation copérant avec une extrémité d'une queue de la soupape, ledit organe séparant un premier et un deuxième volumes au sein de chacun desquels règne une pression, le premier volume étant relié à la canalisation d'introduction de façon que la pression dans le premier volume soit sensiblement égale à la pression dans la canalisation, l'élément ayant un mouvement produisant un déplacement de la soupape sous l'action de la différence entre la pression du premier volume et la pression du deuxième volume.

Dans le présent texte, on entend par tulipe la partie de la soupape ayant une forme évasée, par opposition à la queue qui est la partie de la soupape ayant une forme effilée.

Cette membrane joue en fait le rôle d'élément de séparation de deux volumes. On ne sortira donc pas du cadre de la présente invention en remplaçant cette membrane par un piston auxiliaire qui coulisse dans un alésage, une face de ce piston auxiliaire participant à la délimitation du premier volume, l'autre face à celle du deuxième volume.

Le deuxième volume pourra être relié à un carter-pompe du premier cylindre de façon que la pression dans le deuxième volume soit sensiblement égale à la pression dans le carter-pompe du premier cylindre.

Le moteur pourra comporter au moins un deuxième cylindre ayant un carter-pompe, la canalisation d'introduction dans la chambre du premier cylindre pourra être reliée au carter-pompe du deuxième cylindre, et le deuxième cylindre pourra posséder un décalage angulaire non nul en retard par rapport au premier cylindre.

Le deuxième volume pourra être relié à un élément du moteur dont la pression relativement à la pression du premier volume est telle qu'elle contribue favorablement aux déplacements de la soupape.

Le moteur pourra comporter au moins un troisième cylindre ayant un carter-moteur et dont le cycle est en avance par rapport au cycle du premier cylindre, et le carter-moteur du troisième cylindre pourra être relié audit deuxième volume.

Le rappel de la soupape dans sa position fermée pourra être réalisée par la membrane elle-même, dont l'élasticité pourra ramener la soupape vers sa position fermée. La membrane pourra être renforcée pour en augmenter la rigidité.

L'élément de séparation pourra avoir une section utile supérieure à la section de la soupape.

La canalisation d'introduction pourra comporter un organe d'introduction de carburant.

La canalisation pourra déboucher au voisinage de la culasse du premier cylindre.

Le moteur pourra comporter plusieurs cylindres ayant chacun un carter-pompe alimenté en air par une canalisation d'admission d'air, cette canalisation d'admission comportant un élément adapté à réduire l'admission d'air, et la partie de la canalisation d'air commune aux plusieurs cylindres et située en aval de l'élément adapté à réduire l'admission d'air pourra être reliée à la deuxième chambre de l'organe d'assistance.

L'invention sera bien comprise et ses avantages apparaîtront clairement à la lecture de la description d'un exemple non limitatif de dispositif illustré par les figures annexées dans lesquelles :
- la figure 1 représente un agencement d'un moteur deux temps à allumage commandé comportant le dispositif selon l'invention, et
- la figure 2 décrit l'évolution des pressions dans plusieurs cylindres dont l'utilisation permet une mise en oeuvre particulièrement avantageuse du dispositif selon l'invention.

La figure 1 représente, en traits pleins, le cylindre considéré 1 avec son piston 2 en fin de balayage, son échappement 3, sa lumière d'échappement 4 qui est sur le point d'être fermée, ses lumières de transfert latérales 5 et arrière 6, son carter 7 avec une admission d'air uniquement, par exemple par clapets 8, sa bougie d'allumage 9, le système bielle-manivelle 10.

En traits mixtes est représenté le deuxième cylindre 11 ayant un piston 12 dont le mouvement est retardé angulairement de 120° par l'intermédiaire du système bielle-manivelle 13, par rapport au piston 2 du cylindre considéré 1. Le piston 12 est en phase de détente dans le deuxième cylindre 11 et en même temps en phase de compression dans le carter-pompe 14.

Le carter-pompe 14 dont le mouvement du piston 12 est retardé angulairement de 120° alimente en air la chambre 16 du cylindre considéré 1 par l'intermédiaire de la canalisation d'introduction 15.

Le transfert arrière 6 du cylindre 1 est relié au carter-pompe et au cylindre 1 par l'intermédiaire du conduit 17.

L'introduction de l'air sous pression dans la chambre 16, provenant du carter-pompe 14, se fait par un orifice 18 dont l'ouverture est commandée par une soupape 19 mobile coopérant avec un siège fixe. En amont de la soupape 19, se trouve un dispositif 20 d'introduction et de dosage basse-pression du carburant.

Ce dispositif peut être un injecteur basse-pression que l'on trouve dans le commerce, une pompe de carburant actionnée par les pressions et dépressions successives d'un carter-pompe.

L'introduction du carburant liquide peut avoir lieu dans le conduit 15, aussi bien pendant tout le temps où la soupape 19 est fermée que pendant celui où elle est ouverte.

Ce dispositif 20 de dosage et d'introduction du carburant peut être associé à une buse-venturi 21 placée dans le conduit 15, juste en amont de la soupape 19 et de l'orifice 18, conformément au brevet EP-189.714, afin d'améliorer la pulvérisation du carburant par l'air provenant de la source de pression (carter-pompe 14).

Sans sortir du cadre de l'invention, le dispositif 20 pourra être remplacé par un carburateur, la buse-venturi 21 étant intégrée à ce carburateur.

Juste en aval de l'orifice 18, on peut aussi avantageusement placer un déflecteur 22 monté sur un dispositif d'orientation du jet de mélange introduit dans le cylindre. Ce dispositif, faisant partie de la culasse ou étant rapporté sur la culasse, est, par exemple, du type décrit dans le brevet EP-189.715.

L'extrémité de la queue de la soupape 19 est reliée au centre d'une membrane souple 22 séparant un premier volume 23 d'un deuxième volume 24 dont la différence des pressions respectives peut produire des mouvements de la membrane et ainsi des déplacements de la soupape 19 auquelle elle est reliée. La soupape coopère avec un ressort 25 pour réaliser le rappel automatique de la soupape 19 vers une position dans laquelle la canalisation 15 d'introduction du mélange carburé est obturée.

Le premier volume 23 est relié à la canalisation 15 de manière qu'une pression dans le carter-pompe 14 agisse à la fois sur la face de la membrane 22 dirigée vers le premier volume, en produisant une force tendant à ouvrir la soupape 19, et sur la face supérieure de la tulipe de la soupape 19, la face supérieure de la tulipe de la soupape 19 étant opposée à la face inférieure de la tulipe de la soupape, cette face inférieure étant dirigée vers l'intérieur de la chambre 16.

Le deuxième volume 24 peut avoir sa pression constante, par exemple égale à la pression atmosphérique grâce, par exemple, au raccordement de ce deuxième volume à l'atmosphère, ou peut avoir sa pression variable de manière à favoriser l'ouverture, ou le maintien en position ouverte, ou la fermeture, ou encore le maintien en position fermée de la soupape 19, selon les différentes phases du déplacement de la soupape. Cette pression variable que l'on peut établir dans ce deuxième volume 24 peut être dispensée par le carter-pompe 7 du cylindre considéré 1, ou par le carter-pompe d'un cylindre dont le cycle est angulairement décalé en avance de 90° ou 120° par rapport au cycle du cylindre considéré 1.

Les variations d'intensité de la résultante des forces, notamment de pression agissant de part et d'autre de la membrane, ainsi que de pression agissant de part et d'autre de la tulipe de la soupape, produit les variations d'ouverture de la soupape 19 et ainsi l'admission séquentielle du mélange carburé, en provenance de la canalisation d'admission 15, et allant dans la chambre 16 de combustion du cylindre considéré 1.

La figure 2 montre des variations de la pression dans différents volumes du moteur, en fonction de l'angle manivelle du cylindre 1 considéré.

La courbe en trait plein référencée P1 indique la variation de la pression dans la chambre du cylindre 1 considéré, la courbe en trait pointillé référencée P3 indique la variation de la pression dans le carter-pompe 7 du cylindre considéré, et la courbe en trait mixte référencée P2 indique la variation de la pression dans le carter-pompe 14 du cylindre 11 dont le cycle a un retard de 120° par rapport au cycle du cylindre 1.

La figure 2 montre bien qu'entre environ 155° et 275° d'angle de manivelle du cylindre 1, la pression P2 du carter-pompe 14 est supérieure à la pression P1 de la chambre du cylindre 1 et qu'un écoulement d'air carburé se produit dans la canalisation d'injection 15, dès lors que la soupape 19 est ouverte.

La figure 2 montre en outre qu'à partir d'environ 180° jusqu'à au moins 275° d'angle de manivelle, la pression P3 dans le carter-pompe 7 du cylindre 1 considéré est inférieure à la pression P2 dans la canalisation d'introduction d'air carburé, et que cette dépression peut être utilisée pour ouvrir la soupape si elle est reliée à la chambre 24.

Le choix notamment de la section utile de la membrane 22, du tarage des moyens de rappel 25, de la section de la tulipe de la soupape, du raccordement du deuxième volume 24 à un élément moteur, tel le carter-pompe 7 du cylindre 1, doit être adapté à chaque moteur pour produire les déplacements souhaités de la soupape. En effet, les phénomènes pulsatoires, vibratoires des différents éléments d'un moteur, tels la canalisation d'introduction 15, et propres à chaque moteur, modifient fortement les déplacements de la soupape comportant le dispositif d'assistance selon l'invention.

De la même manière que l'on a utilisé la pression du carter-pompe d'un cylindre décalé en retard de 120° pour alimenter la chambre 16, on pourra utiliser la pression d'un carter-pompe d'un cylindre dont le cycle est décalé en retard de 90°, comme il est décrit dans la demande de brevet français 87/09.035. On pourra aussi utiliser la pression du carter-pompe d'un cylindre dont le cycle est décalé de 90° ou 180° en avance par rapport au cycle d'un cylindre considéré pour alimenter le deuxième volume 24.

On ne sortira pas de l'invention en considérant que les moyens de rappel peuvent comporter la membrane 22 et le deuxième volume 24, lorsque la pression dans ce volume est supérieure à la pression dans le premier volume 23 et produit le rappel de la soupape vers une position fermée.

## Revendications

1. Dispositif pour introduire sous pression un mélange carburé dans une chambre (16) d'un premier cylindre (1) d'un moteur à combustion interne à deux temps comportant une soupape (19) coopérant avec un siège pour obturer une canalisation d'introduction (15) du mélange carburé dans la chambre (16) du premier cylindre, des moyens de rappel (25) de la soupape (19), caractérisé en ce qu'il comporte un organe d'assistance comportant un élément de séparation coopérant avec une extrémité d'une queue de la soupape (19), ledit organe (22) séparant un premier (23) et un deuxième (24) volumes au sein de chacun desquels règne une pression, le premier volume (23) étant relié à la canalisation d'introduction (15) de façon que la pression dans le premier volume (23) soit sensiblement égale à la pression dans la canalisation (15), l'élément (22) ayant un mouvement produisant un déplacement de la soupape (19) sous l'action de la différence entre la pression du premier volume et la pression du deuxième volume.

2. Dispositif selon la revendication 1, caractérisé en ce que le deuxième volume (24) est relié à un carter-pompe (7) du premier cylindre (1) de façon que la pression dans le deuxième volume (24) soit sensiblement égale à la pression dans le carter-pompe (7) du premier cylindre.

3. Dispositif selon la revendication 1, caractérisé en ce que le moteur comporte au moins un deuxième cylindre (11) ayant un carter-pompe (14), en ce que la canalisation d'introduction (15) dans la chambre du premier cylindre est reliée au carter-pompe (14) du deuxième cylindre, et en ce que le deuxième cylindre (11) possède un décalage angulaire non nul, en retard par rapport au premier cylindre (1).

4. Dispositif selon l'une des revendications 1 à 3, caractérisé en ce que ledit deuxième volume (24) est relié à un élément du moteur dont la pression relativement à la pression du premier volume (23) est telle qu'elle contribue aux déplacements de la soupape (19).

5. Dispositif selon l'une des revendications 1 à 4, caractérisé en ce que le moteur comporte au moins un troisième cylindre ayant un carter-moteur et dont le cycle est décalé en avance par rapport au cycle du premier cylindre (1), et en ce que le carter-moteur du troisième cylindre est relié audit deuxième volume (24).

6. Dispositif selon l'une des revendications 1 à 5, caractérisé en ce que l'élément de séparation est une membrane.

7. Dispositif selon l'une des revendications 1 à 6, caractérisé en ce que l'élément de séparation (22) a une section utile supérieure à la section de la soupape (19).

8. Dispositif selon l'une des revendications 1 à 7, caractérisé en ce que la canalisation d'introduction (15) comporte un organe (20) d'introduction de carburant.

9. Dispositif selon l'une des revendications 1 à 8, caractérisé en ce que la canalisation (15) débouche au voisinage d'une culasse du premier cylindre (1).

10. Dispositif selon l'une des revendications 1 à 9, caractérisé en ce que le moteur comporte plusieurs cylindres ayant chacun un carter-pompe alimenté en air par une canalisation d'admission d'air, cette canalisation d'admission comportant un élément adapté à réduire l'admission d'air, et en ce que la partie de la canalisation d'air, commune aux plusieurs cylindres, et située en aval de l'élément adapté à réduire l'admission d'air, est reliée à la deuxième chambre de l'organe d'assistance.

11. Dispositif selon l'une des revendications 1 à 5 et 7 à 10 dont l'élément de séparation est un piston.

12. Dispositif selon la revendication 6, caractérisé en ce que lesdits moyens de rappel comportent ladite membrane.

## Claims

1. Device for introducing under pressure a carburetted mixture into a chamber (16) of a first cylinder (1) of a two-stroke internal combustion engine comprising a valve (19) co-operating with a seat in order to seal a conduit (15) for introducing the carburetted mixture into the chamber (16) of the first cylinder, and return means (25) for the valve (19), characterised in that it comprises an assist mechanism including a separator component that co-operates with one extremity of a stem of the valve (19), said mechanism (22) separating a first volume (23) and a second volume (24), within each of which a pressure subsists, the first volume (23) being connected to the introduction conduit (15) so that the pressure in the first volume (23) is approximately equal to the pressure in the conduit (15), the component (22) having a movement which displaces the valve (19) under the effect of the difference between the pressure of the first volume and the pressure of the second volume.

2. Device according to Claim 1, characterised in that the second volume (24) is connected to a crankcase pump (7) of the first cylinder (1) so that the pressure in the second volume (24) is approximately equal to the pressure in the crankcase pump (7) of the first cylinder.

3. Device according to Claim 1, characterised in that the engine comprises at least a second cylinder (11) having a crankcase pump (14), in that the introduction conduit (15) for the chamber of the first cylinder is connected to the crankcase pump (14) of the second cylinder, and in that the second cylinder (11) has a non-zero angular lag with respect to the first cylinder (1).

4. Device according to one of Claims 1 to 3, characterised in that said second volume (24) is connected to a component of the engine, the pressure of which, relatively to the pressure of the first volume (23), is such that it contributes to the displacements of the valve (19).

5. Device according to one of Claims 1 to 4, characterised in that the engine comprises at least a third cylinder which has a crankcase motor and the cycle of which is in advance of that of the first cylinder (1), and in that the crankcase motor of the third cylinder is connected to said second volume (24).

6. Device according to one of Claims 1 to 5, characterised in that the separator component is a membrane.

7. Device according to one of Claims 1 to 6, characterised in that the separator component (22) has an effective cross-section greater than the cross-section of the valve (19).

8. Device according to one of Claims 1 to 7, characterised in that the introduction conduit (15) comprises a component (20) for introducing fuel.

9. Device according to one of Claims 1 to 8, characterised in that the conduit (15) delivers in the neighbourhood of a head of the first cylinder (1).

10. Device according to one of Claims 1 to 9, characterised in that the engine comprises several cylinders each having a crankcase pump fed with air through a channel for admitting air, this inlet channel comprising a component adapted to reduce the air intake, and in that the portion of the air channel common to all the cylinders and situated downstream of the component for reducing the air intake is connected to the second chamber of the assist mechanism.

11. Device according to one of Claims 1 to 5 and 7 to 10, the separator component of which is a piston.

12. Device according to Claim 6, characterised in that said return means comprise said membrane.

## Patentansprüche

1. Vorrichtung zum Einführen eines Brennstoffgemischs unter Druck in eine Kammer (16) eines ersten Zylinders (1) von einem Zweitaktmotor, umfassend ein Ventil (19), welches mit einem Sitz zusammenwirkt, um eine Einführungsleitung (15) des Brennstoffgemischs in die Kammer (16) des ersten Zylinders zu verschließen, und Mitteln zum Zurückverbringen (25) des Ventils (25), dadurch gekennzeichnet, daß sie ein Hilfsorgan umfaßt, das ein Trennungselement aufweist, welches mit einem Ende eines Ventilschaftes (19) zusammenwirkt, wobei das Organ (22) ein erstes (23) und ein zweites (24) Volumen trennt, innerhalb jedes derer ein Druck herrscht, wobei das erste Volumen (23) mit der Einführungsleitung (15) derart verbunden ist, daß der Druck in dem ersten Volumen (23) im wesentlichen gleich ist zu dem Druck in der Leitung (15), und wobei das Element (22) eine Bewegung ausführt, die eine Verschiebung des Ventils (19) entsprechend der Differenz zwischen dem Druck des ersten Volumens und dem Druck des zweiten Volumens erzeugt.

2. Vorrichtung nach Anspruch 1, dadurch gekennzeichnet, daß das zweite Volumen (24) mit einer Gehäuse-Pumpe (7) des ersten Zylinders (1) derart verbunden ist, daß der Druck in dem zweiten Volumen (24) im wesentlichen gleich ist zu dem Druck in der Gehäuse-Pumpe (7) des ersten Zylinders.

3. Vorrichtung nach Anspruch 1, dadurch gekennzeichnet, daß der Motor wenigstens einen zweiten Zylinder (11) umfaßt, der eine Gehäuse-Pumpe (14) aufweist, daß die Einführungsleitung (15) in die Kammer des ersten Zylinders mit der Gehäuse-Pumpe (14) des zweiten Zylinders verbunden ist, und daß der zweite Zylinder (11) eine Winkelverschiebung ungleich Null, verzögert in Bezug auf den ersten Zylinder (1) besitzt.

4. Vorrichtung nach einem der Ansprüche 1 bis 3, dadurch gekennzeichnet, daß das zweite Volumen (24) mit einem Element des Motors verbunden ist, in dem der Druck relativ zu dem Druck des ersten Volumens (23) derart ist, daß er zu den Verschiebungen des Ventils (19) beiträgt.

5. Vorrichtung nach einem der Ansprüche 1 bis 4, dadurch gekennzeichnet, daß der Motor wenigstens einen dritten Zylinder umfaßt, der einen Gehäuse-Motor aufweist und bei dem der Takt in Bezug auf den Takt des ersten Zylinders (1) vorverschoben ist, und daß der Gehäuse-Motor des dritten Zylinders mit dem zweiten Volumen (24) verbunden ist.

6. Vorrichtung nach einem der Ansprüche 1 bis 5, dadurch gekennzeichnet, daß das Trennungselement eine Membran ist.

7. Vorrichtung nach einem der Ansprüche 1 bis 6, dadurch gekennzeichnet, daß das Trennungselement (22) einen Nutzquerschnitt größer als der Querschnitt des Ventils (19) aufweist.

8. Vorrichtung nach einem der Ansprüche 1 bis 7, dadurch gekennzeichnet, daß die Einführungsleitung (15) ein Organ (29) zur Einführung von Brennstoffgemisch umfaßt.

9. Vorrichtung nach einem der Ansprüche 1 bis 8, dadurch gekennzeichnet, daß die Leitung (15) in Nähe eines Zylinderkopfes des ersten Zylinders (1) einmündet.

10. Vorrichtung nach einem der Ansprüche 1 bis 9, dadurch gekennzeichnet, daß der Motor mehrere Zylinder umfaßt, die jeder eine Gehäuse-Pumpe aufweist, welchen Luft durch eine Lufteinlaßleitung zugeführt ist, wobei die Einlaßleitung ein Element umfaßt, das geeignet ist, den Einlaß von Luft zu reduzieren, und daß der Teil der Luftleitung, die mehreren Zylindern gemeinsam und stromabwärts von dem Element, das geeignet ist, den Einlaß von Luft zu reduzieren, gelegen ist, mit der zweiten Kammer des Hilfsorgans verbunden ist.

11. Vorrichtung nach einem der Ansprüche 1 bis 5 und 7 bis 10, dadurch gekennzeichnet, daß das Trennungselement ein Kolben ist.

12. Vorrichtung nach Anspruch 6, dadurch gekennzeichnet, daß die Mittel zum Zurückverbringen die Membran umfassen.
